# EUROPÄISCHE PATENTSCHRIFT

(11) **EP 1 004 438 B1**
(45) Veröffentlichungstag und Bekanntmachung des Hinweises auf die Patenterteilung: **12.06.2002**
(21) Anmeldenummer: 99122284.5
(22) Anmeldetag: 09.11.1999
(51) Int. Cl.: B41F 21/08, B65H 29/04, B41F 21/04

(54) **Hohlprofilierter Greiferkörper**
Hollow profiled gripper body
Corps de pinces en profil creux

(30) Priorität: 18.11.1998 DE 29820660 U
(43) Veröffentlichungstag der Anmeldung: 31.05.2000
(73) Patentinhaber: MAN Roland Druckmaschinen AG, 63075 Offenbach (DE)
(72) Erfinder: Kemmerer, Klemens, 63500 Seligenstadt/Main (DE); Bayer, Harald, 63110 Rodgau (DE); Lang, Harald, 60439 frankfurt (DE)
(74) Vertreter: Stahl, Dietmar

(56) Entgegenhaltungen:
- EP-A- 0 429 743
- DE-A- 2 140 442
- DE-A- 2 606 346
- DE-A- 19 527 439
- GB-A- 2 191 175
- US-A- 4 381 056
- US-A- 5 125 640

## Beschreibung

Die Erfindung betrifft einen hohlprofilierten Greifersystemkörper für ein endlos umlaufendes Fördersystem in einer Druckmaschine nach dem Oberbegriff des Hauptanspruches.

### [Stand der Technik]

Ein Greifersystemkörper dieser Art ist aus DE 195 27 439 A1 bekannt. Der Greifersystemkörper, hier als Greiferbrücke bezeichnet, ist im Ausleger einer Druckmaschine einsetzbar und weist ein kastenartigen Hohlprofil auf. Im kastenartigen Hohlprofil ist die Greiferwelle mit einer Mehrzahl von Greifern aufgenommen, wobei die Greiferfinger die Greifer durch Durchbrüche im Hohlprofil in Richtung der zugeordneten Greiferauflagen durchdringen. Die Greiferauflagen sind an der Oberseite des Hohlprofils angeordnet.
Diese Art des Hohlprofils mit Anordnung der Greiferwelle im Innenraum des Hohlprofils ist dahingehend nachteilig, daß die Öffnungen im Hohlprofil für die Greiferfinger den Querschnitt und damit die Biegesteifigkeit sowie die Torsionssteifigkeit negativ beeinflussen.

Aus US-A-4 381 056 ist eine Endlosfördereinrichtung, insbesondere für gefalzte Druckprodukte, bekannt, die einem Zellenrad außerhalb einer Druckmaschine nachgeordnet ist.
Die Fördereinrichtung weist eine Vielzahl von in Abständen an einem Zugorgan fixierte Greiferzangen für das einwandfreie Erfassen und Halten der Druckprodukte unterschiedlicher Dicke und für das momentane Freigeben der Druckprodukte auf. Jede Greiferzange ist in einem Gehäuse aufgenommen und durch eine feststehende Klemmzunge und eine bewegliche Klemmzunge gebildet. Weiterhin ist eine über das Gehäuse herausstehende Sperrklinke vorgesehen, die dem einwandfreien Halten der Druckprodukte, unabhängig von deren Dicke, während des Weitertransports dient.

Ein weiterer Greiferwagen ist aus DE 26 06 346 A1 bekannt.Hierbei sind zwei zueinander achsparallel angeordnete Hohlprofile in Achsrichtung miteinander über Lagerböcke verbunden. Die Lagerböcke bilden die Lagerstellen für eine eine Mehrzahl an Greifern tragende Greiferwelle. Endseitig sind die Hohlprofile mit Endplatten verbundene.

### [Aufgabe der Erfindung]

Der Erfindung liegt die Aufgabe zugrunde, einen Greifersystemkörper der eingangs beschriebenen Art zu schaffen, der die genannten Nachteile vermeidet, der eine höhere Biege- und Torsionssteifigkeit aufweist und eine verbesserte Zugänglichkeit bei Montage-/Justierarbeiten gestattet.

Die Aufgabe wird erfindungsgemäß durch die Ausbildungsmerkmale des Hauptanspruches gelöst. Weiterbildungen ergeben sich aus den Unteransprüchen.

Ein erster Vorteil ist darin begründet, daß der Greifersystemkörper einen Grundkörper, vorzugsweise aus einem Strangpreßprofil, aufweist. Dieser Grundkörper ist mit einem Querschnitt universell für unterschiedliche Formatbreiten von Druckmaschinen einsetzbar, indem der Grundkörper - entsprechend der erforderlichen Formatbreite - lediglich von dem Strangpreßprofil abzulängen ist (bei konstantem Querschnitt). Damit ist bei Druckmaschinen in unterschiedlichen Formaten in einfacher Weise eine Teilegleichheit erzielbar.

Ein weiterer Vorteil besteht darin, daß endseitig je eine seitliche Halterung mit dem Grundkörper vorzugsweise formschlüssig verbunden ist. Diese Halterungen sind vorzugsweise jeweils als Strangpreßprofil oder als Schmiedeteil ausgebildet. Durch die bevorzugte formschlüssige Verbindung von Halterung und Grundkörper sowie dem hohlprofilierten Grundkörper selbst (ohne Querschnittsbeeinträchtigungen) weist der Greifersystemkörper eine hohe Steifigkeit, insbesondere Torsions- und Biegesteifigkeit auf. Durch die Steifigkeitseigenschaften ist die Breite des Grundkörpers relativ gering ausbildbar, so daß bei Einsatz einer Puder- und/oder Trocknereinrichtung deren Wirkungsgrad auch im Bereich der im Greiferschluß geführten Vorderkante hoch ist.

In Längsrichtung des Grundkörpers sind mehrere Lagerböcke angeordnet, die mittels lösbarer oder unlösbarer Verbindung am Grundkörper angeordnet sind. Die Lagerböcke sind vorzugsweise als Strangpreßprofil ausgebildet. In einer Weiterbildung weist der Grundkörper wenigstens ein als Führung wirkendes Längsprofil zur lösbar formschlüssigen Aufnahme der Lagerböcke auf.

Weiterhin ist von Vorteil, daß durch die spezielle Herstellungsart die Teile ein homogenes Materialgefüge bei hoher Maßhaltigkeit mit großen Sicherheitsreserven bei dynamischer Belastung erzielen. Als Strangpreßprofile sind unter dem Aspekt des konstruktiven Leichtbaus vorzugsweise ein Aluminiumwerkstoff oder eine Aluminium enthaltende Legierung einsetzbar, die je nach Anforderung zusätzlich eine Oberflächenbeschichtung aufweisen.

### [Beispiele]

Die Erfindung sind soll an einem Ausführungsbeispiel näher erläutert werden.

Dabei zeigen schmematisch:
- Fig. 1: einen Ausleger in einer Bogendruckmaschine mit einem endlos umlaufenden Fördersystem mit Greifersystemkörpern,
- Fig. 2: einen Greifersystemkörper sowie einen Schnitt A-A,
- Fig. 3: eine Weiterbildung eines Grundkörpers gemäß Fig. 2 im Schnitt.

Ein Ausleger 1 ist einem letzten Druckwerk oder einer Verarbeitungsstation, z.B. einem Lackwerk, einer Offsetdruckmaschine für den Mehrfarbendruck in Förderrichtung 9 nachgeordnet. Der Ausleger 1 besteht im wesentlichen aus einem endlos umlaufenden Fördersystem 4, vorzugsweise einem Kettenfördersystem, mit mehreren daran angeordneten Greifersystemkörpern 3. Die Greifersystemkörper 3 transportieren Bogen 2 in Förderrichtung 9 vom letzten Druckwerk oder der Verarbeitungsstation kommend über eine ortsfeste, modular zusammengesetzte Bogenleiteinrichtung 8 sowie eine formatabhängig in oder entgegen der Förderrichtung 9 verschiebbare formatvariable Bogenleiteinrichtung 10 über eine quer zur Förderrichtung 9 bestehende Mehrfachanordnung von Bogenbremsen, hier als Bremseinrichtung 7 bezeichnet, einem Auslegerstapel 5 zu und legen dabei die Bogen 2 an Vorderkantenanschläge und Hinterkantenanschlägen ab.

Die Bremseinrichtung 7 ist analog zur Bogenleiteinrichtung 10 in oder entgegen der Förderrichtung 9 längsformatabhängig mittels Führungsschlitten und Längsantrieb verschiebbar. Zur Unterstützung des Ablagevorganges der Bogen 2 ist in einem Feld oberhalb des Auslegerstapels 5 eine regelbare Blaslufteinrichtung 6 angeordnet.

Ein Greifersystemkörper 3 besteht aus einem hohlprofilierten Grundkörper 11, der vorzugsweise aus einem Strangpreßprofil gebildet ist. Weiterhin aus einer daran gelagerten Greiferwelle mit einer Mehrzahl von daran angeordneten Greifern sowie zugeordneten Greiferauflagen 15. In Figur 2 ist aus Gründen der Übersichtlichkeit lediglich eine Mittelachse 18 der Greiferwelle dargestellt. Der Grundkörper 11 ist außerhalb der Greiferwelle annähernd U-förmig mit einer äußeren Wand 20 und einer inneren Wand 21 ausgebildet. Dabei schliessen die Wände 20, 21 einen Hohlraum 19 ein, laufen im Bereich der Greiferauflagen 15 in einer gemeinsamen Wand 22 aus und bilden den hohlprofilierten Grundkörper 11.

Endseitig ist der Grundkörper 11 mit je einer seitlichen Halterung 12 verbunden, welche mit dem umlaufenden Fördersystem 4 lösbar verbunden ist. Bevorzugt sind die Halterungen 12 lösbar formschlüssig, z.B. mittels Schraubenverbindung, lösbar kraftschlüssig, z.B. mittels Klemmverbindung, unlösbar kraftschlüssig, z.B. mittels Preßverbindung, oder unlösbar stoffschlüssig, z.B. mittels Schweißverbindung, an den beiden Enden des Grundkörpers 11 mit diesen verbunden. Durch die jeweilige Art der Verbindung ist zusätzlich die Steifigkeit des Greifersystemkörpers 3 erhöhbar.

In Fig. 2 ist beispielhaft eine Klemmverbindung gezeigt, wobei die Halterungen 12 vorzugsweise konisch ausgebildete und in den Hohlraum 19 lösbar kraftschlüssig eingepaßte Ausformungen aufweisen.

In Längsrichtung des Grundkörpers 11 sind an dessen innerer Wand 21 mehrere Lagerböcke 13 in Abständen angeordnet. Die Lagerböcke 13 sind mittels einer Verbindung 17 lösbar formschlüssig, z.B. einer Schraubenverbindung, oder unlösbar stoffschlüssig, z.B. einer Schweißverbindung, mit der inneren Wand 21 verbunden. Bedingt durch die annähernd U-förmige innere Wand 21 sind die Lagerböcke 13 teilweise von der Wand 21 umschlossen, wobei die Greiferfinger (nicht gezeigt) frei liegen. Jeder Lagerbock 13 weist eine Bohrung 14 zur fluchtende Aufnahme der Greiferwelle (Mittelachse 18) auf, wobei jeder Lagerbock 13 bevorzugt aus einem Strangpreßprofil gebildet ist.

In bevorzugter Ausbildung weisen die seitlichen Halterungen 12 ebenso Bohrungen 14 zur fluchtenden Aufnahme der Greiferwelle auf. Die Halterungen 12 weisen weitere Bohrungen auf, durch die über Verbindungselemente 16 der Greifersystemkörper 3 mit dem umlaufenden Fördersystem 4 lösbar verbunden ist. Bevorzugt ist hierbei jede Halterung 12 aus einem Strangpreßprofil oder einem Schmiedeteil gebildet. Bei bevorzugter Ausbildung eines Grundkörpers 11 aus einem Strangpreßprofil sind die Wände 20, 21, 22 verfahrensbedingt im Querschnitt mit in Längsrichtung gleichbleibender Wanddicke ausgebildet. Die gemeinsame Wand 22 ist hierbei bevorzugt etwas dicker als die einzelnen Wände 20, 21 ausgebildet.

In Förderrichtung 4 ist bevorzugt die äußere Wand 20 als Frontseite des Grundkörpers 11 zur Vertikalen 24 in einem spitzen Winkel α geneigt angeordnet. Diese Ausbildung ist strömungstechnisch günstig und beruhigt den Bogenlauf.

In Fig. 3 zeigen die Greiferauflagen 15 in einer bevorzugten Weiterbildung eine konvexe Krümmung 23 auf und sind lösbar, bevorzugt mittels Schraubenverbindung, am Grundkörper 11 (Wand 22) angeordnet. Hierdurch werden - je nach abzulegendem Bedruckstoff - mögliche Knickerscheinungen im Bedruckstoff vermieden und der Ablegeprozeß der Bogen 2 verbessert.

Die Oberfläche des Greifersystemkörpers 3, insbesondere des Strangpreßprofiles, ist bevorzugt mit einer Beschichtung zur Abweisung von Puder, Papierstaub oder Strahlungsenergie eines Trocknersystems ausgebildet.

Als Werkstoff für den Greifersystemkörper 3 insgesamt oder auch nur einzelner Elemente, wie Grundkörper 11, Halterung 12 oder Lagerbock 13, ist vorzugsweise ein AluminiumStrangpreßprofil einsetzbar oder zumindest ist Aluminium in einer Legierung des Strangpreßprofils enthalten.

In einer Weiterbildung weist ein Grundkörper 11 wenigstens eine, an der inneren Wand 21 angeordnete, erste Führung 25 auf. In Fig. 3 ist ein derartiger Grundkörper 11 im Schnitt dargestellt, wobei hier die erste und zusätzlich eine zweite Führung 26 an der inneren Wand 21 angeordnet sind. Die Führungen 25, 26 sind als Längsprofil achsparallel zur Greiferwelle (Mittellinie 18) verlaufend ausgebildet und nehmen in Abständen die Lagerböcke 13 formschlüssig auf. Zusätzlich sind die Lagerböcke 13 mit dem Grundkörper 11 lösbar oder unlösbar, z.B. mittels Schraubenverbindung oder Schweißverbindung, verbindbar. Vorher sind in dieser Ausbildung die Lagerböcke 13 seitlich auf die Führungen 25, 26 aufschiebbar.

Die Wirkungsweise ist wie folgt: Von den Greifersystemkörpern 3 werden im Druckbetrieb die Bogen 2 dem Auslegerstapel 5 zugeführt und dort abgelegt. Während des Transportes in Förderrichtung 9 wird jeder Bogen 2 im Greiferschluß geführt. Durch das umlaufende Fördersystem 4 sowie die Bogen 2 erzeugte dynamische Belastungen werden von den steifen Greifersystemkörpern 3 kompensiert.
Durch den hohlprofilierten, vorzugsweise stranggepreßten Grundkörper 11 ist ein hohe Biege- und Torsionssteifigkeit erzielbar. Durch die Komplettierung mit Lagerböcken 13 und Halterungen 12 sowie deren Befestigungsart ist eine weitere Erhöhung der Steifigkeiten erzielbar. Durch die äußere Anordnung der Greiferwelle am Grundkörper 11 ist eine bessere Zugänglichkeit, z.B. an die Greiferfinger, für Montage-/Justierarbeiten gewährleistet.

### [Bezugszeichenliste]

- 1: Ausleger
- 2: Bogen
- 3: Greifersystemkörper
- 4: Fördersystem
- 5: Auslegerstapel
- 6: Blaslufteinrichtung
- 7: Bogenbremseinrichtung
- 8: ortsfeste Bogenleiteinrichtung
- 9: Förderrichtung
- 10: formatvariable Bogenleiteinrichtung
- 11: Grundkörper
- 12: Halterung
- 13: Lagerbock
- 14: Bohrung
- 15: Greiferauflage
- 16: Verbindungselement
- 17: Verbindung
- 18: Mittelachse
- 19: Hohlraum
- 20: äußere Wand
- 21: innere Wand
- 22: gemeinsame Wand
- 23: konvexe Krümmung
- 24: Vertikale
- 25: erste Führung
- 26: zweite Führung
- α: Winkel

## Patentansprüche

1. Hohlprofilierter Greifersystemkörper (3) für ein endlos umlaufendes Fördersystem (4) in einer Druckmaschine, welcher eine Mehrzahl von auf einer Greiferwelle angeordneten Greifern und Greiferauflagen (15) für den Bogentransport aufweist, wobei der Greifersystemkörper (3) aus einem Grundkörper (11) als einteiliges Hohlprofil gebildet ist und der Grundkörper (11) endseitig mit je einer mit dem Fördersystem (4) verbindbaren Halterung (12) verbunden ist.
**dadurch gekennzeichnet,**
**daß** der Grundkörper (11) außerhalb der Greiferwelle annähernd U-förmig mit einer äußeren Wand (20) und einer inneren Wand (21) ausgebildet ist, welche einen Hohlraum (19) einschließen und im Bereich der Greiferauflagen (15) in eine Wandung (22) auslaufen und daß in Längsrichtung des Grundkörpers (11) an der inneren Wand (21) mehrere Lagerböcke (13) zur Aufnahme der Greiferwelle angeordnet sind.

2. Hohlprofilierter Greifersystemkörper nach Anspruch 1,
**dadurch gekennzeichnet,**
**daß** die Halterung (12) formschlüssig im Hohlraum (19) des Grundkörpers (11) verbunden ist.

3. Hohlprofilierter Greifersystemkörper nach Anspruch 1,
**dadurch gekennzeichnet,**
**daß** die Wandung (22) dickwandiger ausgebildet ist als jede der Wände (20, 21).

4. Hohlprofilierter Greifersystemkörper nach wenigstens Anspruch 1 und 3,
**dadurch gekennzeichnet, daß** der Grundkörper (11) in Längsrichtung in der Dicke gleichbleibend ausgebildete Wände (20, 21, 22) aufweist.

5. Hohlprofilierter Greifersystemkörper nach wenigstens Anspruch 1,
**dadurch gekennzeichnet,**
**daß** die Halterungen (12) Verbindungselemente (16) zum lösbaren Verbinden mit dem Fördersystem (4) aufweisen.

6. Hohlprofilierter Greifersystemkörper nach wenigstens Anspruch 1,
**dadurch gekennzeichnet,**
**daß** die Halterungen (12) Bohrungen (14) zur Lagerung der Greiferwelle aufweisen.

7. Hohlprofilierter Greifersystemkörper nach wenigstens Anspruch 1,
**dadurch gekennzeichnet,**
**daß** der Grundkörper (11) aus einem Strangpreßprofil gebildet ist.

8. Hohlprofilierter Greifersystemkörper nach wenigstens Anspruch 1 und 7,
**dadurch gekennzeichnet,**
**daß** die Halterungen (12) aus einem Strangpreßprofil oder einem Schmiedeteil gebildet sind.

9. Hohlprofilierter Greifersystemkörper nach wenigstens Anspruch 1 und 7,
**dadurch gekennzeichnet,**
**daß** die Lagerböcke (13) aus einem Strangpreßprofil gebildet sind.

10. Hohlprofilierter Greifersystemkörper nach Anspruch 1,
**dadurch gekennzeichnet,**
**daß** die Lagerböcke (13) mittels Schraubverbindung oder Schweißverbindung mit der inneren Wand (21) verbunden sind.

11. Hohlprofilierter Greifersystemkörper nach wenigstens Anspruch 1,
**dadurch gekennzeichnet,**
**daß** der Grundkörper (11) an der inneren Wand (21) wenigstens eine erste Führung (25, 26) aufweist, die als Längsprofil achsparallel zur Greiferwelle angeordnet ist und die Lagerböcke (13) aufnimmt.

## Claims

1. Hollow profiled gripper system body (3) for an endless circulating feeder system (4) in a printing press which has a plurality of grippers and gripper supports (15) arranged on a gripper shaft for the sheet transport, wherein the gripper system body (3) is formed of a base body (11) as a single piece hollow profile and the base body (11) is connected at its ends in each case with a mounting (12) which can be connected to the feed system (4), **characterised in that** the base body (11) outside the gripper shaft is constructed substantially U-shaped with an outer wall (20) and an inner wall (21), which enclose a hollow space (19) and run out in the region of the gripper supports (15) into a wall (22) and that arranged in the longitudinal direction of the base body (11) on the inner wall (21) are several bearing blocks (13) for receiving the gripper shaft.

2. Hollow profiled gripper system body according to Claim 1, **characterised in that** the mounting (12) is connected in positively interlocked fashion in the hollow space (19) of the base body (11).

3. Hollow profiled gripper system body according to Claim 1, **characterised in that** the wall (22) is constructed of greater wall thickness than that of each of the walls (20, 21).

4. Hollow profiled gripper system body according to at least Claims 1 and 3, **characterised in that** the base body (11) has in the longitudinal direction walls (20, 21, 22) constructed of evenly maintained thickness.

5. Hollow profiled gripper system body according to at least Claim 1, **characterised in that** the mountings (12) have connection elements (16) for releasable connection with the feeder system (4).

6. Hollow profiled gripper system body according to at least Claim 1, **characterised in that** the mountings (12) have bores (14) for bearing the gripper shaft.

7. Hollow profiled gripper system body according to at least Claim 1, **characterised in that** the base body (11) is formed of an extruded profile.

8. Hollow profiled gripper system body according to at least Claims 1 and 7, **characterised in that** the mountings (12) are constructed of an extruded profile or a forging.

9. Hollow profiled gripper system body according to at least Claims 1 and 7, **characterised in that** the bearing blocks (13) are formed of an extruded profile.

10. Hollow profiled gripper system body according to Claim 1, **characterised in that** the bearing blocks (13) are connected by means of a screw connection or welded connection with the inner wall (21).

11. Hollow profiled gripper system body according to at least Claim 1, **characterised in that** the base body (11) has against the inner wall (21) at least a first guide (25, 26) which is arranged as a longitudinal profile axially parallel to the gripper shaft and which receives the bearing blocks (13).

## Revendications

1. Corps de système de pinces (3) à profilé creux pour un système de transport (4) tournant sans fin dans une machine d'impression, qui présente une pluralité d'appuis de pinces (15) et de pinces agencées sur un arbre de pinces pour le transport des feuilles, le corps de système de pinces (3) étant formé d'un corps de base (11) comme profilé creux en une pièce et le corps de base (11) étant relié, du côté d'extrémité, à chaque fois, à un support (12) pouvant être relié au système de transport (4),
**caractérisé en ce que** le corps de base (11) est réalisé à l'extérieur de l'arbre de pinces approximativement en forme de U avec une paroi externe (20) et une paroi interne (21), qui enferment une cavité (19) et, dans la zone des appuis de pinces (15), sortent dans une paroi (22), et **en ce que**, dans la direction longitudinale du corps de base (11), sur la paroi interne (21), plusieurs paliers (13) sont agencés pour recevoir l'arbre de pinces.

2. Corps de système de pinces à profilé creux selon la revendication 1,
**caractérisé en ce que** le support (12) est relié par coopération de formes dans la cavité (19) du corps de base (11).

3. Corps de système de pinces à profilé creux selon la revendication 1,
**caractérisé en ce que** la paroi (22) est réalisée en étant plus épaisse que chacune des parois (20, 21).

4. Corps de système de pinces à profilé creux selon au moins les revendications 1 et 3,
**caractérisé en ce que** le corps de base (11) présente en direction longitudinale des parois (20, 21, 22) réalisées en ayant une épaisseur constante.

5. Corps de système de pinces à profilé creux selon au moins la revendication 1,
**caractérisé en ce que** les supports (12) présentent des éléments de liaison (16) pour la liaison amovible au système de transport (4).

6. Corps de système de pinces à profilé creux selon au moins la revendication 1,
**caractérisé en ce que** les supports (12) présentent des perçages (14) pour le montage de l'arbre de pinces.

7. Corps de système de pinces à profilé creux selon au moins la revendication 1,
**caractérisé en ce que** le corps de base (11) est formé à partir d'un profilé extrudé.

8. Corps de système de pinces à profilé creux selon au moins les revendications 1 et 7,
**caractérisé en ce que** les supports (12) sont formés à partir d'un profilé extrudé ou d'une pièce forgée.

9. Corps de système de pinces à profilé creux selon au moins les revendications 1 et 7,
**caractérisé en ce que** les paliers (13) sont formés à partir d'un profilé extrudé.

10. Corps de système de pinces à profilé creux selon la revendication 1,
**caractérisé en ce que** les paliers (13) sont reliés par liaison à vis ou liaison soudée à la paroi interne (21).

11. Corps de système de pinces à profilé creux selon au moins la revendication 1,
**caractérisé en ce que** le corps de base (11) présente, sur la paroi interne (21), au moins un premier guide (25, 26) qui est agencé comme profilé longitudinal parallèlement à l'axe par rapport à l'arbre de pinces et reçoit les paliers (13).
